# EUROPÄISCHE PATENTSCHRIFT

(11) **EP 3 170 570 B1**
(45) Veröffentlichungstag und Bekanntmachung des Hinweises auf die Patenterteilung: **28.08.2019**
(21) Anmeldenummer: 16198471.1
(22) Anmeldetag: 11.11.2016
(51) Int. Cl.: B21C 23/06, B21D 35/00, B21C 23/14

(54) **VERFAHREN ZUR HERSTELLUNG EINES KRAFTFAHRZEUGBAUTEILS**
METHOD FOR MANUFACTURING A MOTOR VEHICLE PART
PROCÉDÉ DE FABRICATION D'UN COMPOSANT DE VÉHICULE AUTOMOBILE

(30) Priorität: 17.11.2015 DE 102015119859
(43) Veröffentlichungstag der Anmeldung: 24.05.2017
(73) Patentinhaber: Benteler Automobiltechnik GmbH, 33102 Paderborn (DE)
(72) Erfinder: Clausen, Edvin List, 6200 Løjt Kirkeby Åbenrå (DK)
(74) Vertreter: Griepenstroh, Jörg

(56) Entgegenhaltungen:
- EP-A1- 2 322 387
- EP-A1- 2 942 418
- WO-A1-2004/033947
- DE-A1-102011 051 728

## Beschreibung

Die vorliegende Erfindung betrifft ein Verfahren zur Herstellung eines Kraftfahrzeugbauteils gemäß den Merkmalen im Patentanspruch 1.

Aus dem Stand der Technik ist es bekannt, Kraftfahrzeugbauteile mit einem Blechumformverfahren aus warm- oder kaltgeformtem Blechband herzustellen. Hierzu wird Platinenmaterial bereitgestellt, das in ein oder mehr Formgebungsschritten, beispielsweise durch Tiefziehen oder Pressumformen mit einer dreidimensionalen Kontur versehen wird.

Um Kraftfahrzeugbauteile mit voneinander verschiedenen Festigkeitseigenschaften herzustellen, ist es ferner bekannt Tailored Blanks zu verarbeiten. Hierbei werden beispielsweise durch Schweißen warm- und kaltgewalzte Bleche mit voneinander verschiedener Wandstärke zusammengefügt, was als Tailor Welded Strip bzw. Tailor Welded Blank bekannt ist. Auch ist es bekannt, Blechbänder oder Platinen so zu walzen, dass voneinander verschiedene Wandstärken hergestellt werden, was als Tailor Rolled Blank bekannt ist.

Ein alternatives Herstellungsverfahren sieht vor, dass als Ausgangsmaterial ein Strangpressprofil verwendet wird. Hierbei wird eine Leichtmetalllegierung stranggepresst bzw. extrudiert, wobei im Querschnitt des extrudierten Profils voneinander verschiedene Wandstärken hergestellt werden. Ein solches Strangpressprofil wird zumeist in einer Länge von beispielsweise bis zu 60 m hergestellt. Zur Weiterverarbeitung muss jedoch das Strangpressprofil oder aber vereinzelte Stücke davon transportiert werden, was mitunter logistische und transporttechnische Schwierigkeiten bereitet bzw. hohe Kosten mit sich bringt.

Aus der DE 10 2011 051 728 A1 ist ein Herstellungsverfahren für Paneele bekannt. Längliche flache Bauteile werden extrudiert und miteinander gefügt. Nach dem Fügen können diese Bauteile, wenn sie eine geringe räumliche Struktur haben, nochmals aufgecoilt werden. Diese Druckschrift offenbart ein Verfahren zur Herstellung eines Kraftfahrzeugbauteils aus einer Leichtmetalllegierung, mit folgenden Verfahrensschritte:
Extrudieren eines Strangpressprofils mit im Querschnitt mindestens zwei voneinander verschiedenen Wandstärken, und Umformen mittels Folgeverbundwerkzeuge zu dem Kraftfahrzeugbauteil, wobei vor oder nach dem Umformen vereinzelt wird.

Aus der WO 2004/033947 A1 ist ferner ein Herstellungsverfahren für einen Kraftfahrzeugwärmetauscher bekannt. Es wird ein Rohrpaket extrudiert, wobei das Rohrpaket vor der Weiterverarbeitung nochmals aufgewickelt werden kann. Aufgabe der vorliegenden Erfindung ist es daher, ein Verfahren aufzuzeigen, mit dem es möglich ist Kraftfahrzeugbauteile mit voneinander verschiedenen Wandstärken einfach, effektiv und kostengünstig, gerade in großen Stückzahlen herzustellen.

Die zuvor genannte Aufgabe wird erfindungsgemäß mit einem Verfahren zur Herstellung eines Kraftfahrzeugbauteils aus einer Leichtmetalllegierung, mit den Merkmalen im Patentanspruch 1 gelöst.

Vorteilhafte Ausgestaltungsvarianten des erfindungsgemäßen Verfahrens sind in den abhängigen Patentansprüchen beschrieben.

Demnach ist vorgesehen, dass zunächst ein Strangpressprofil extrudiert wird mit im Querschnitt mindestens zwei voneinander verschiedenen Wandstärken. Dieses Strangpressprofil wird nunmehr zu einem Coil aufgewickelt. Auf dem Coil kann das Strangpressprofil mit im Querschnitt voneinander verschiedenen Wandstärken somit gelagert und/oder transportiert werden. Soll dieses nunmehr an einem Produktionsort weiter verarbeitet werden, wird das Strangpressprofil von dem Coil abgewickelt und durch umformtechnische Bearbeitung zu dem Kraftfahrzeugbauteil weiterverarbeitet. Nach dem Abwickeln und vor dem Umformen kann ein Vereinzeln zu Platinen stattfinden. Im Rahmen der Erfindung ist es jedoch auch möglich, dass das von dem Coil abgewickelte Strangpressprofil umgeformt wird und erst nach dem Umformen ein Vereinzeln stattfindet. Wird das Umformen auf einem Folgeverbundwerkzeug mit in Reihe nacheinander geschalteten Bearbeitungsschritten durchgeführt, kann auch ein Vereinzeln während des Umformens durchgeführt werden. Somit können gerade kleinere Bauteile, wie Kraftfahrzeug-Pedalplatten, Halteclips zur Montage, jedoch auch größere Blechbauteile, beispielsweise eine Kraftfahrzeugsäule, KFZ-Träger, Säulenverstärkungen, ein Dachholm, ein Schweller oder ähnliches hergestellt werden.

Es kann durch die Formgebungsfreiheitsgerade beim Extrudieren ein Querschnitt hergestellt werden, der den zu erwartenden Belastungen des Kraftfahrzeugbauteils angepasst ist durch voneinander verschiedene Wandstärken. Insbesondere erfolgt eine Entkoppelung von Strangpressen und Umformen. Durch das Aufwickeln zu dem Coil kann ein jeweiliger Coil platzsparend gelagert werden, jedoch auch mit leichtem logistischen Aufwand und damit verbundenen geringen Kosten transportiert werden. Das Abwickeln des Coils kann dann wiederum in Abhängigkeit der Taktzeit der nachfolgenden Umform- bzw. Weiterverarbeitungsoperation erfolgen. Die Weiterverarbeitung ist somit vollständig vom Strangpressen selbst entkoppelt.

Weiterhin ist es erfindungsgemäß bevorzugt vorgesehen, dass das von dem Coil abgewickelte Strangpressprofil, auch Bandmaterial genannt, vor dem Vereinzeln geglättet wird. Insbesondere durchläuft dieses einen Dreirollenglätter.

Damit sich das Strangpressprofil zu einem Coil aufwickeln und ein stabiler Coil bilden lässt, ist an den äußeren Randbereichen im Querschnitt eine in Relation zu den anderen Wandstärken jeweils größere Wandstärke ausgebildet. Besonders bevorzugt werden die zumindest zwei Wandstärken insbesondere die Wandstärken der äußeren Randbereiche im Wesentlichen gleich groß ausgebildet. Eine im Querschnitt schiefe Wickellage des Coils wird hierdurch erfindungsgemäß vermieden.

Besonders bevorzugt wird ein Strangpressprofil extrudiert mit im Querschnitt zwei nebeneinanderliegenden Wandstärken, die um mehr als 50%, insbesondere mehr als 75% und bevorzugt mehr als 100% voneinander abweichen, wobei ein Übergangsbereich in Querrichtung kleiner 10 mm ist. Beträgt somit eine Wandstärke beispielsweise 2 mm, weist die unmittelbar angrenzende Wandstärke bevorzugt mehr als 4 mm, mithin eine um mehr als 100% größere Wandstärke auf. Der Übergangsbereich ist bevorzugt in Querrichtung kleiner 10 mm ausgebildet. Es ist auch möglich in dem Strangpressprofil im Querschnitt drei Wandstärken vorzusehen mit einem Übergangsbereich größer 1 mm sowie einen anderen Übergangsbereich größer 10 mm.

Besonders bevorzugt wird eine 7000er- oder 6000er Aluminiumlegierung weiterverarbeitet, wobei insbesondere ein Strangpressprofil mit einer Breite von 30 bis 500 mm, besonders bevorzugt 150 bis 400 mm extrudiert wird. Die Wandstärke liegt im bevorzugten Bereich zwischen 1 bis 10 mm. Jeweils im Querschnitt nebenaneinander liegende Wandstärken sind voneinander verschieden, jedoch im vorgenannten Intervall.

Es ist erfindungsgemäß weiterhin optional vorgesehen, dass das von dem Coil abgewickelte Strangpressprofil in Längsrichtung zumindest abschnittsweise gewalzt wird.

Besonders bevorzugt wird ein Coil mit einem Durchmesser von 1000 mm bis 2000 mm und einem Gewicht von bevorzugt 500 kg bis 1000 kg aufgewickelt.

Die Umformung wird weiterhin bevorzugt in einem Folgeverbundwerkzeug durchgeführt. Insbesondere bei der Herstellung von kleineren Bauteilen, werden in dem Folgeverbundwerkzeug mindestens zwei der nachfolgenden Prozessschritte ausgeführt:
- Dehnen und/oder Recken und/oder Strecken der Platine bzw. des von dem Coils abgewickelten Strangpressprofils,
- Randbeschnitt der Platine bzw. des von dem Coils abgewickelten Strangpressprofils,
- Umformen zu dem Kraftfahrzeugbauteil,
- Lochstanzen,
- Lochformen,
- Vereinzeln.

Die Reihenfolge ist dabei untereinander wählbar. Es können auch Prozessschritte miteinander kombiniert werden, beispielsweise kann das Umformen und das Lochstanzen oder das Lochformen miteinander kombiniert werden.

Weiterhin ist es besonders vorteilig, wenn dem Folgeverbundwerkzeug eine Stapelanlage bzw. Sortieranlage und/oder eine Verpackungsanlage nachgeschaltet sind. Hier können dann die einzelnen hergestellten Bauteile gesammelt werden und wiederum einem weiteren Lagerort oder einer weiteren Produktion zugeführt werden.

Besonders bevorzugt sind mit dem Folgeverbundwerkzeug Taktzeiten von 0,3 bis 3 Sekunden, insbesondere 0,4 bis 1 Sekunden möglich. Besonders bevorzugt wird eine Taktzeit von 0,5 Sekunden durchgeführt.

Damit die Produktion möglichst unterbrechungsfrei durchgeführt wird, wird das Coilmaterial durch einen Fügeprozess als Endlosmaterial zugeführt. Ist der Coil annähernd bzw. vollständig abgewickelt, kann entweder mit kurzer Unterbrechungszeit oder aber unterbrechungsfrei ein weiterer Coil nachgeführt werden und die zwei Stirnseiten vom Ende des letzten Coils und Anfang des neuen Coils miteinander gefügt werden, so dass der Produktionsprozess annähernd Unterbrechungsfrei fortgeführt wird. Bevorzugt wird ein Heißpressschweißen verwendet.

Weitere Vorteile, Merkmale, Eigenschaften und Aspekte der vorliegenden Erfindung sind Gegenstand der nachfolgenden Beschreibung. Bevorzugte Ausgestaltungsvarianten werden in den schematischen Figuren dargestellt. Diese zeigen:
- Figur 1a bis c: ein erfindungsgemäß hergestelltes Kraftfahrzeugbauteil mit Schnittansicht sowie Querschnittsansicht des Strangpressprofils vor der Umformtechnischen Bearbeitung,
- Figur 2: eine erfindungsgemäße Produktionsanlage in Seitenansicht,
- Figur 3: eine erfindungsgemäße Produktionsanlage mit Folgeverbundwerkzeug in Draufsicht,
- Figur 4: einen schematischen Verfahrensablauf und
- Figur 5a bis e: verschiedene Querschnittskonfigurationen des Strangpressprofils.

Figur 1 zeigt ein erfindungsgemäß hergestelltes Kraftfahrzeugbauteil 1, beispielsweise Schlossträger oder auch Kühlerquerträger genannt. Dieser weist insbesondere verschiedene Montagelöcher 2 aber auch Durchführungen 3 mit beispielsweise umgestellten Kanten auf. Gemäß der Schnittlinie b-b sind drei voneinander verschiedene Wandstärken ausgebildet, W1, W2, W3 mit jeweils kurzen dazwischen liegenden Übergangsbereichen Ü, welche sich in Querrichtung Q erstrecken. Diese Wandstärken W1, W2, W3 werden gemäß Figur 1c durch ein Strangpressprofil 6 mit im Querschnitt voneinander verschiedenen Wandstärken W1, W2, W3 und einer Breite B als Ausgangsmaterial bzw. Halbzeug hergestellt. Gut zu erkennen ist, dass die Wandstärken W2 und W3 jeweils die außenliegende Wandstärke an einem außenliegenden Randbereich 4 ist. Somit kann ein solches im Querschnitt aufgewickeltes Halbzeug zu einem Coil 5 aufgewickelt werden und in weiterer Verarbeitung gemäß Figur 1b durch Umformen das Kraftfahrzeugbauteil hergestellt werden.

Gemäß Figur 2 ist jedoch ein im Querschnitt anders gestaltetes Strangpressprofil 6 mit fünf Wandstärken W1, W2, W3, W4, W5 dargestellt. Die Wandstärke W4 und W2 sind jedoch annähernd gleich, so dass auch hier aufgrund des Querschnittes ein Aufwickeln zu dem Coil 5 ermöglicht wird. W1, W2, W3, W5 können jeweils untereinander gleich sein oder voneinander verschiedenen sein, sind jedoch insbesondere von W2 bzw. W4 verschieden. Um nunmehr das aufgewickelte Strangpressprofil 6 zu vereinzeln, wird dieses abgewickelt und in eine Glättanlage 7 geglättet. Dieses Strangpressprofil 6 kann dann in einer Umformanlage 13, beispielsweise einer Umformpresse zu einem Kraftfahrzeugbauteil 1 umformtechnisch verarbeitet werden.

Figur 3 zeigt eine Draufsicht einer erfindungsgemäßen Produktionsanlage. Zunächst wird das Strangpressprofil 6 auf einem Coil 5 bereitgestellt und dann abgewickelt und in eine Drei-Walzen-Glättanlage 7 geführt. Im Anschluss daran kann eine Vereinzelungsvorrichtung 8 vorgesehen sein, in der das geglättete Strangpressprofil zu einzelnen Platinen 9 vereinzelt wird. Alternativ ist es möglich, das geglättete Strangpressprofil, beispielsweise in Form eines Blechbandes der weiteren Verarbeitung zuzuführen. Die Platinen 9 bzw. das Blechband werden einem Folgeverbundwerkzeug 10 zugeführt, wobei in dem Folgeverbundwerkzeug 10 eine Dehnanlage 11, eine Beschneideanlage 12, eine Umformanlage 13 sowie eine Loch- und Stanzvorrichtung 14 vorhanden sind. Im Falle der Zuführung von Platinen 9 ist das Folgeverbundwerkzeug 10 insbesondere als Transferpresse bzw. Presse mit mehreren Werkzeugstufen ausgebildet. Im Falle der Zuführung eines endlosen Bandes werden in dem Folgeverbundwerkzeug 10 die einzelnen Werkzeugoperationen durch Weitertransport des Bandes angelaufen. Über eine Dreiachsentransporteinheit 15 können die Platinen 9 sowohl dem Folgeverbundwerkzeug 10 zugeführt werden als auch innerhalb des Folgeverbundwerkzeuges 10 überführt werden sowie aus dem Folgeverbundwerkzeug 10 entnommen werden, zu einer Stapelanlage 16 und einer dieser nachgeschalteten Verpackungsanlage 17.

Figur 4 zeigt einen schematischen Verfahrensablauf. Zunächst wird ein nicht näher dargestellter Metallblock aus Leichtmetall stranggepresst zu einem extrudierten Strangpressprofil 6 mit voneinander verschiedener Wanddicke. Das Strangpressprofil 6 wird dann zu einem Coil 5 aufgewickelt. Sodann erfolgt gerade ein erfindungsgemäßer Vorteil, eine Entkoppelung des Weiterverarbeitungsprozesses von dem Stangpressprozess selber. Das als Coil 5 bevorratete Halbzeug in Form eines Strangpressprofils 6 kann von dem Coil 5 abgewickelt werden und einer Weiterverarbeitung zugeführt werden. Die Weiterverarbeitung kann dann beispielsweise in einem Folgeverbundwerkzeug 10 durchgeführt werden. Das abgewickelte Strangpressprofil 6 kann jedoch auch zu Platinen 9 vereinzelt werden, die jeweils einzeln weiterverarbeitet werden.

Figur 5a bis e zeigen im Querschnitt voneinander verschiedene Querschnitte des Extrusionsprofils.

Figur 5a zeigt eine Querschnittsansicht eines Strangpressprofils 6 mit drei voneinander verschiedenen Wandstärken W1, W2, W3. W1 und W3 sind annähernd gleich dick ausgebildet. W2 ist demgegenüber dünner ausgebildet. Zwischen den Wandstärken W1 und W2 erstreckt sich ein Übergangsbereich Ü in Querrichtung Q und zwischen Wandstärke W2 und W3 ebenfalls ein Übergangsbereich Ü in Querrichtung Qa. In dem Übergangsbereich Ü nimmt die Wandstärke linear ab bzw. linear zu. Das gesamte Strangpressprofil 6 weist eine Breite B auf. Besonders kleine Übergangsbereiche Ü in der Größenordnung der niedrigen Wandstärke lassen sich somit erfindungsgemäß aus dem vom Coil 5 abgewickelten Strangpressprofil 6 herstellen und sind flexibel abgewalzten Blechplatinen oder verschweißten Blechplatinen unterschiedlicher Wandstärke überlegen.

Figur 5b zeigt eine alternative Ausgestaltungsvariante eines Strangpressprofils 6. Dieses weist ebenfalls drei Wandstärken W1, W2, W3 auf. W1 und W3 sind annähernd gleich dick ausgebildet. W2 ist demgegenüber dünner ausgebildet. Zwischen W2 und W3 erstreckt sich ein linearer Übergangsbereich Ü. Der Übergang von Wandstärke W1 zu W2 erfolgt nach dem Prinzip einer umgestellten Kante bzw. eines Übergangsradius.

Figur 5c zeigt eine alternative Ausgestaltungsvariante mit zwei voneinander verschiedenen Wandstärken W2 und W3. W2 ist dabei kleiner als W3 ausgebildet. Der Übergangsbereich Ü erfolgt mit einem Wanddickensprung 18 stufenartig.

Figur 5d zeigt eine alternative Ausgestaltungsvariante mit fünf voneinander verschiedenen Wandstärken W1, W2, W3, W4, W5. Als Besonderheit bei der Ausgestaltungsvariante gemäß Figur 5d ist, dass die Wanddickenübergänge bzw. Wanddicken nicht nur an einer Seite mithin beispielsweise einer in Figur 5a dargestellten Oberseite 19 ausgebildet sind sondern auch an einer Unterseite 20 ausgebildet sind. Die Wanddickensprünge bzw. Übergänge sind somit gegenüber einer Mittellängsachse MLA an beiden Seiten 19, 20 des Querschnitts ausgebildet. Insbesondere ist der sich ergebende Abstand 21 zwischen Oberseite 19 und Unterseite 20 über mindestens die Hälfte der Breite B derart ausgebildet. Insbesondere wird dabei ein Abstand 21 zwischen Oberseite 19 und Unterseite 20 ausgebildet, so dass beim Aufwickeln zu dem Coil 5 hinreichende Flächenteile der Oberseite 19 und der Unterseite 20 aneinander anliegen.

Figur 5e zeigt eine weitere Ausgestaltungsvariante, wobei hier fünf voneinander verschiedene Wandstärken W1, W2, W3, W4, W5 vorhanden sind. An der Unterseite 19 sowie an der Oberseite 20 sind im mittleren Bereich jeweils Einmuldungen 21 ausgebildet, so dass eine Wandstärke W3, W4 mit degressiven bzw. progressiven Übergang zur dickeren Wandstärke W2 ausgebildet ist. Auch hier sind Wandstärkenunterschiede bzw. Dickensprünge oder Dickenübergänge jeweils beidseitig einer Mittellängsachse MLA ausgebildet. Daraus ergibt sich der Vorteil, dass beispielsweise in den Bereichen niedriger Wandstärke W3, W4 die Umformungseigenschaften, beispielsweise für ein Biegen oder Abkanten positiv beeinflusst werden. Im Bereich der Wandstärke W3 kann beim Umformen der in der Bildebene linke Teil des Querschnitts gezielt leicht nach unten abgebogen werden, während im Bereich der Wandstärke W4 der in der Bildebene rechte Teil des Querschnitts gezielt leicht nach oben abgebogen werden kann.

### Bezugszeichen:

- 1 -: Kraftfahrzeugbauteil
- 2 -: Montageloch
- 3 -: Durchführung
- 4 -: Randbereich
- 5 -: Coil
- 6 -: Strangpressprofil
- 7 -: Glättanlage
- 8 -: Vereinzelungsvorrichtung
- 9 -: Platine
- 10 -: Folgeverbundwerkzeug
- 11 -: Dehnanlage
- 12 -: Beschneideanlage
- 13 -: Umformanlage
- 14 -: Loch- und Stanzvorrichtung
- 15 -: Dreiachsentransporteinheit
- 16 -: Stapelanlage
- 17 -: Verpackungsanlage
- 18 -: Wanddickensprung
- 19 -: Oberseite
- 20 -: Unterseite
- 21 -: Einmuldung

- B -: Breite
- MLA -: Mittellängsachse
- Q -: Querrichtung
- Ü -: Übergangsbereich
- W1 -: Wandstärke
- W2 -: Wandstärke
- W3 -: Wandstärke
- W4 -: Wandstärke
- W5 -: Wandstärke

## Patentansprüche

1. Verfahren zur Herstellung eines Kraftfahrzeugbauteils (1) aus einer Leichtmetalllegierung, umfassend folgende Verfahrensschritte:
- Extrudieren eines Strangpressprofils (6) mit im Querschnitt mindestens zwei voneinander verschiedenen Wandstärken (W1, W2, W3, W4, W5), wobei im Querschnitt an den Randbereichen (4) jeweils eine in Relation zu den anderen Wandstärken (W1, W2, W3, W4, W5) größere Wandstärke (W1, W2, W3, W4, W5) ausgebildet ist,
- Aufwickeln des Strangpressprofils (6) zu einem Coil (5),
- Abwickeln des Coils (5),
- Umformen durch Tiefziehen oder Pressumformen zu dem Kraftfahrzeugbauteil (1), wobei vor oder nach dem Umformen vereinzelt wird.

2. Verfahren nach Anspruch 1, **dadurch gekennzeichnet, dass** im Querschnitt zwei nebeneinanderliegende Wandstärken (W1, W2) extrudiert werden, die insbesondere mehr als 50%, bevorzugt 75% und ganz besonders bevorzugt mehr als 100% voneinander abweichen, insbesondere auf einem in Querrichtung (Q) orientierten Übergangsbereich kleiner 10mm.

3. Verfahren nach einem der Ansprüche 1 oder 2, **dadurch gekennzeichnet, dass** eine 7000er oder 6000er Aluminiumlegierung extrudiert wird, wobei bevorzugt ein Strangpressprofil (6) mit einer Breite von 50 mm bis 500 mm und einer Wandstärke von 1 bis 10 mm extrudiert wird.

4. Verfahren nach einem der Ansprüche 1 bis 3, **dadurch gekennzeichnet, dass** ein Coil (5) mit einem Durchmesser von 500 mm bis 2000 mm und einem Gewicht von bevorzugt 500 kg bis 1000 kg aufgewickelt wird.

5. Verfahren nach einem der vorhergehenden Ansprüche, **dadurch gekennzeichnet, dass** das Umformen und/oder Vereinzeln in einem Folgeverbundwerkzeug durchgeführt wird.

6. Verfahren nach Anspruch 5, **dadurch gekennzeichnet, dass** das Folgeverbundwerkzeug (10) mindestens zwei der folgenden Prozessschritte ausführt: Strecken der Platine (9) oder des abgewickelten Coils (5), Randbeschnitt der Platine (9) oder des abgewickelten Coils (5), Umformen zu dem Kraftfahrzeugbauteil (1), Lochstanzen, Lochformen.

7. Verfahren nach Anspruch 5 oder 6, **dadurch gekennzeichnet, dass** mit dem Folgeverbundwerkzeug (10) Taktzeiten von 0,3 bis 3s, insbesondere 0,4 bis 1s durchgeführt werden.

8. Verfahren nach einem der Ansprüche 1 bis 7, **dadurch gekennzeichnet, dass** der abgewickelte Coil (5) durch einen Fügeprozess mit einem folgenden Coil (5) als Endlosmaterial zugeführt wird.

9. Verfahren nach einem der Ansprüche 1 bis 8, **dadurch gekennzeichnet, dass** ein Dickensprung (18) bzw. Übergang zwischen den voneinander verschiedenen Wandstärken (W1, W2, W3, W4, W5) auf einer Oberseite (19) und/oder Unterseite (20) des Strangpressprofils (6) hergestellt wird.

## Claims

1. Method for manufacturing a motor vehicle part (1) made of a light metal alloy, comprising following method steps:
- extruding an extruded profile (6) having in cross-section at least two wall thicknesses (W1, W2, W3, W4, W5) different from one another, wherein in cross-section at the edge portions (4) in each case a greater wall thickness (W1, W2, W3, W4, W5) is formed in relation to the other wall thicknesses (W1, W2, W3, W4, W5),
- winding up the extruded profile (6) to form a coil (5),
- unwinding the coil (5),
- forming by means of deep drawing or press working to form the motor vehicle part (1), wherein singulating takes place prior to or after the forming.

2. Method according to claim 1, **characterised in that** in cross-section two juxtaposed wall thicknesses (W1, W2) are extruded, which deviate from one another in particular by more than 50%, preferably 75% and most especially preferably more than 100%, in particular on a transition portion oriented in transverse direction (Q) smaller than 10 mm.

3. Method according to any of claims 1 or 2, **characterised in that** a 7000 or 6000 series aluminium alloy is extruded, wherein preferably an extruded profile (6) is extruded with a breadth of 50 mm to 500 mm and a wall thickness of 1 to 10 mm.

4. Method according to any of claims 1 to 3, **characterised in that** a coil (5) having a diameter of 500 mm to 2000 mm and a weight of preferably 500 kg to 1000 kg is wound up.

5. Method according to any of the preceding claims, **characterised in that** the forming and/or singulating is performed in a follow-on composite tool.

6. Method according to claim 5, **characterised in that** the follow-on composite tool (10) carries out at least two of the following process steps: stretching the plate (9) or the unwound coil (5), trimming the edges of the plate (9) or of the unwound coil (5), forming to form the motor vehicle part (1), punching holes, forming holes.

7. Method according to claim 5 or 6, **characterised in that** with the follow-on composite tool (10) cycle times of 0.3 to 3s, in particular 0.4 to 1s, are performed.

8. Method according to any of claims 1 to 7, **characterised in that** the unwound coil (5) is fed through a joining process with a following coil (5) as endless material.

9. Method according to any of claims 1 to 8, **characterised in that** a thickness jump (18) or transition between the wall thicknesses (W1, W2, W3, W4, W5) different from one another is manufactured on a top side (19) and/or bottom side (20) of the extruded profile (6).

## Revendications

1. Procédé de fabrication d'un élément de véhicule automobile (1) à partir d'un alliage de métal léger, comprenant les étapes de procédé ci-dessous consistant à :
- extruder un profilé extrudé (6) muni, en coupe transversale, d'au moins deux épaisseurs de paroi (W1, W2, W3, W4, W5) différentes les unes des autres, dans lequel, en coupe transversale, respectivement une épaisseur de paroi (W1, W2, W3, W4, W5) supérieure par rapport aux autres épaisseurs de paroi (W1, W2, W3, W4, W5) est réalisée au niveau des régions marginales (4),
- enrouler le profilé extrudé (6) pour fournir une bobine (5),
- dérouler la bobine (5),
- former par emboutissage ou formage à la presse pour fournir l'élément de véhicule automobile (1), avec séparation avant ou après le formage.

2. Procédé selon la revendication 1, **caractérisé en ce que**, en coupe transversale, deux épaisseurs de paroi (W1, W2) adjacentes, qui diffèrent l'une de l'autre en particulier de plus de 50 %, de manière préférée de plus de 75 % et de manière particulièrement préférée de plus de 100 %, en particulier dans une région de transition inférieure à 10 mm orientée dans le sens transversal (Q), sont extrudés.

3. Procédé selon l'une quelconque des revendications 1 ou 2, **caractérisé en ce qu'**un alliage d'aluminium de la série 7 000 ou 6 000 est extrudé, dans lequel de manière préférée un profilé extrudé (6) présentant une largeur comprise entre 50 mm et 500 mm et une épaisseur de paroi comprise entre 1 et 10 mm est extrudé.

4. Procédé selon l'une quelconque des revendications 1 à 3, **caractérisé en ce qu'**une bobine (5) présentant un diamètre compris entre 500 mm et 2 000 mm et un poids de manière préférée compris entre 500 kg et 1 000 kg est déroulée.

5. Procédé selon l'une quelconque des revendications précédentes, **caractérisé en ce que** la formation et/ou la séparation est/sont mise(s) en oeuvre dans un outil progressif.

6. Procédé selon la revendication 5, **caractérisé en ce que** l'outil progressif (10) réalise au moins deux des étapes de procédé ci-dessous consistant à : étirer le flan (9) ou la bobine (5) déroulée, ébarber les marges du flan (9) ou de la bobine (5) déroulée, former pour fournir l'élément de véhicule automobile (1), perforer, façonner les trous.

7. Procédé selon la revendication 5 ou 6, **caractérisé en ce que** des temps de cycle compris entre 0,3 et 3 secondes, en particulier compris entre 0,4 et 1 seconde, sont mis en oeuvre avec l'outil progressif (10).

8. Procédé selon l'une quelconque des revendications 1 à 7, **caractérisé en ce que**, grâce à un procédé d'aboutement, la bobine (5) déroulée est alimentée par une bobine (5) consécutive faisant office de matériau sans fin.

9. Procédé selon l'une quelconque des revendications 1 à 8, **caractérisé en ce qu'**une discontinuité d'épaisseur (18) ou une transition entre les épaisseurs de paroi (W1, W2, W3, W4, W5) différentes les unes des autres est fabriquée sur une face supérieure (19) et/ou une face inférieure (20) du profilé extrudé (6).
